# EUROPÄISCHE PATENTSCHRIFT

(11) **EP 0 267 371 B1**
(45) Veröffentlichungstag und Bekanntmachung des Hinweises auf die Patenterteilung: **14.03.1990**
(21) Anmeldenummer: 87110811.4
(22) Anmeldetag: 25.07.1987
(51) Int. Cl.: C11D 3/12, C11D 3/08, C11D 3/00

(54) **Phosphatfreies Geschirrspülmittel**
Phosphate-free dishwashing agent
Agent pour le lavage de la vaisselle exempt de phosphate

(30) Priorität: 16.08.1986 DE 3627773
(43) Veröffentlichungstag der Anmeldung: 18.05.1988
(73) Patentinhaber: HOECHST AKTIENGESELLSCHAFT, 65926 Frankfurt am Main (DE)
(72) Erfinder: Ulrich, Hannsjörg, Dr., D-5042 Erftstadt (DE); Westermann, Lothar, D-5000 Köln (DE)

(56) Entgegenhaltungen:
- EP-A- 0 217 732
- DE-A- 2 435 479
- DE-A- 3 413 571

## Beschreibung

Die vorliegende Erfindung betrifft Geschirrspülmittel, insbesondere solche für das maschinelle Spülen von Geschirr, die als Builder Natriumsilikat sowie Co-Builder und Aktivchlorträger enthalten und die frei von Phosphaten sind.

Handelsübliche Geschirrspülmittel für das maschinelle Spülen von Haushaltsgeschirr oder Geschirr und Bestekken gewerblicher Großküchen enthalten als Komponenten Builder, Alkaliträger, Aktivchlorträger, Tenside, Parfüme und gegebenenfalls Füllmittel.

Wichtig ist dabei, je nach Verwendungszweck, eine ausgewogene Mischung der einzelnen Komponenten. Als Builder werden üblicherweise Polyphosphate, vorzugsweise Natriumtriphosphat (NTPP), als Alkaliträger wasserlöslicher Silikate, vorzugsweise Natriummetasilikat, Ätznatron oder Natriumcarbonat, als Aktivchlorträger entweder Chlorbleichlauge oder Produkte aus der Reihe der Chlorisocyanurate und als Tenside schwach schäumende, möglichst chlorstabile Blockpolymerisate mit Ethylen-und Propylenoxidgruppen oder modifizierte Fettalkoholpolyglykolether verwendet.

Alle genannten Produkte sind relativ leicht wasserlöslich und werden bei Temperaturen zwischen 50 und 70_{°}C verwendet.

Im Zuge der Entlastung der Abwässer von Phosphaten wurde schon versucht, das Buildersystem in Geschirrspülmitteln durch lösliche oder unlösliche Austauschstoffe zu ersetzen. Unter den löslichen Produkten wurden z.B. Citrate oder Polycarbonsäuren, wie z.B. Polyacrylsäure, aber auch Nitrilotriessigsäure (NTE) oder Ethylendiamintetraessigsäure (EDTE) sowie deren Salze, oder auch verschiedene Phosphonsäuren und Phosphonate probiert. Unter den unlöslichen Austauschstoffen stehen bisher Zeolith A und Bentonite zur Diskussion.

Alle erwähnten Austauschstoffe für NTPP haben aber bisher technische Nachteile aufgezeigt, die einem Einsatz in einem handelsüblichen Geschirrspülmittel entgegenstanden. Dieses waren z.T. schlechtere Reinigungswirkung, höhere Korrosion am Spülgut oder an den Maschinen, schlechte Lagerstabilität oder andere ungünstige Eigenschaften, wie Unverträglichkeit mit Aktivchlorträgern oder Neigung zum Verklumpen.

In der DE-A1-34 13 571 sind bereits kristalline schichtförmige Natriumsilikate zur Wasserenthärtung beschrieben, welche der Zusammensetzung NaMSi ₓ0 ₂ₓ₊₁ . y H20 entsprechen, wobei M Natrium oder Wasserstoff bedeutet, x 1,9 bis 4 und y 0 bis 20 ist.

Es wurde in diesem Zusammenhang auch schon vorgeschlagen, diese Produkte, beispielsweise zusammen mit Pentanatriumtriphosphat. Trinatriumnitrilotrisulfonat und/oder Zeolith A, oder auch mit Phosphonaten, Polycarboxylaten oder anderen amorphen oder kristallinen Silikaten, als Builder in Wasch-und Reinigungsmitteln, insbesondere Geschirrspülmitteln, einzusetzen.

Dieser Vorschlag ließ sich jedoch bisher nicht realisieren, da sich gezeigt hat, daß die genannten kristallinen, schichtförmigen Natriumsilikate zwar gute Wasserenthärter sind, sich aber als Builder in Geschirrspülmitteln nicht ohne weiteres eignen, da sie insbesondere auf Oberflächen von Gegenständen aus Glas oder Keramik, festhaftende Ablagerungen bilden, die auch durch Behandlung mit Säuren nicht wieder aufgelöst werden können.

Überraschenderweise wurde nun gefunden, daß man diesen Nachteil überwinden kann, wenn man in phosphatfreien Geschirrspülmitteln, enthaltend als Builder Natriumsilikat sowie als Co-Builder eine polymere und/oder copolymere Carbonsäure oder ein Salz dieser polymeren Carbonsäure und Aktivchlorträger, als Natriumsilikat-Builder kristallines, schichtförmiges Natriumsilikat der allgemeinen Formel Na M Six02x+i ' yH₂0, in der M Natrium oder Wasserstoff, x eine Zahl von 1,9 bis 4 und y eine Zahl von 0 bis 20 bedeuten, zugibt.

Vorzugsweise enthält ein erfindungsgemäßes Geschirrspülmittel:
30-50 Gew.-% vorzugsweise 40 Gew.-%, des kristallinen Natriumschichtsilikates
0,1-7,5 Gew.-% des Co-Builders
0-45 Gew.-% eines Füllstoffs
10-25 Gew.-% eines Alkaliträgers
1-2 Gew.-% eines Tensides und
1-5 Gew.-% des Aktivchlorträgers.

Dabei werden 0,1-3 Gew.-% Co-Builder eingesetzt, wenn dieser vorzugsweise in trockener, pulverförmiger Form vorliegt und 0,3-7,5 Gew.-%, wenn dieser Co-Builder in flüssiger Form vorliegt.

Als Co-Builder sind vorzugsweise geeignet Polycarboxylate, wie Polyacetalcarboxylate oder Maleinsäureanhydrid-acrylsäure-copolymerisate oder Maleinsäureanhydrid-methylen-vinylether bzw. deren Natriumsalze. Die übrigen Geschirrspülkomponenten, wie Füllstoffe, Alkaliträger, Tenside und Aktivchlorträger sowie gegebenenfalls Parfüme, können Stoffe sein, die für diese Zwecke bereits hinreichend bekannt sind.

So können z.B. als Füllstoffe Natriumsulfat, vorzugsweise in wasserfreier Form, als Alkaliträger Natriumcarbonat, Ätznatron oder wasserlösliche Alkalisilikate, als Tenside chlorstabile Blockpolymerisate langkettiger aliphatischer Alkohole mit Ethylenoxid- oder Propylenoxidgruppen oder modifizierte Fettalkoholpolyglykolether und als Aktivchlorträger Natriumdichlorisocyanurat oder Bleichlauge eingesetzt werden.

Die erfindungsgemäßen, phosphatfreien Mischungen zeichnen sich durch sehr gute Reinigungswirkung, äußerst geringe Korrosion am Spülgut oder der Maschine und durch hohe Chlorstabilität aus. Die pulverförmigen Gemische sind auch nach monatelanger offener Lagerung an der Laborluft gut rieselfähig (siehe nachfolgende Tabelle 2).

Im Vergleich zu dem ebenfalls unlöslichen Phosphataustauschstoff Zeolith haben erfindungsgemäß eingesetzte Schichtsilikate die günstige Eigenschaft, nicht oder nur wenig abrasiv zu wirken, was besonders eine schonende Spülung von Gläsern ermöglicht.

Folgende Beispiele sollen die vorteilhaften Eigenschaften der erfindungsgemäßen Mischungen unter Beweis stellen. Als Vergleich gelten marktübliche Spülmittel auf Phosphatbasis und Versuchsmischungen mit Zeolith A oder Schichtsilikat in Abwesenheit der erfindungsgemäß eingesetzten Co-Builder. Als Tensid wurde in allen Fällen ein Blockpolymerisat linearer C₁₂ - C₁₅ Alkohole mit 4 Propylenoxid- und 7 Ethylenoxidgruppen verwendet. Als Schichtsilikat diente ein Silikat, das der Zusammensetzung Na₂Si₂O₅ entsprach und sich durch die folgenden charakteristischen Röntgenbeugungsreflexe auszeichnete:
d(10⁻⁸ cm)relative Intensitäten
4,92 (± 0,10)schwach
3,97 (± 0,08)sehr stark
3,79 (± 0,08)mittel bis stark
3,31 (± 0,07)schwach
3,02 (± 0,06)schwach bis mittel
2,85 (± 0,06)schwach
2,65 (± 0,05)schwach
2,49 (± 0,05)schwach
2,43 (± 0,05)mittel

### Beispiel 1 (Reinigungswirkung)

Es wurden folgende Mischungen eingesetzt:
A) 30Gew% granuliertes Natriumtriphosphat, teilhydratisiert
   57Gew% Natriummetasilikat wasserfrei
   10Gew% Soda wasserfrei
   2Gew% Natriumdichlorisocyanurat · 2 H₂0
   1 Gew% Tensid
B) 50Gew% Zeolith A
   40Gew% Natriummetasilikat wasserfrei
   5,75Gew% Natriumsulfat wasserfrei
   2,25Gew% Natiumdichlorisocyanurat · 2 H20
   2Gew% Tensid
C) 50Gew% Schichtsilikat
   40Gew% Natriumsilikat wasserfrei
   5,75Gew% Natriumsulfat wasserfrei
   2,25Gew% Natriumdichlorisocyanurat · 2 H₂0
   2Gew% Tensid

   erfindungsgemäß
D) 40Gew% Schichtsilikat
   1 0Gew% Soda wasserfrei
   41 Gew% Natriumsulfat wasserfrei
   5Gew% Maleinsäureanhydrid-methylen-vinylester, flüssig (35 % Wirksubstanz)
   2Gew% Natriumdichlorisocyanurat · 2 H₂0
   2Gew% Tensid
E) 40Gew% Schichtsilikat
   25Gew% Soda wasserfrei
   28,85Gew% Natriumsulfat wasserfrei
   1,9Gew% Maleinsäureanhydrid-methylen-vinylester, Pulver (92 % Wirksubstanz)
   2,25Gew% Natriumdichlorisocyanurat · 2 H20
   2Gew% Tensid
F) 30Gew% Schichtsilikat
   20Gew% Soda wasserfrei
   44,75Gew% Natriumsulfat wasserfrei
   2Gew% Maleinsäureanhydrid-acrylsäure-copolymerisat, Pulver (92 % Wirksubstanz)
   2,25Gew% Natriumdichlorisocyanurat · 2 H20
   2Gew% Tenside.
G) 40Gew% Schichtsilikat
   10Gew% Soda wasserfrei
   15Gew% Ätznatron
   47Gew% Natriumsulfat wasserfrei
   4Gew% Maleinsäureanhydrid-methylen-vinylester, flüssig (35 % Wirksubstanz)
   2Gew% Natriumdichlorisocyanurat · 2 H20
   2Gew% Tensid
H) 40Gew% Schichtsilikat
   10Gew% Soda wasserfrei
   2Gew% Polyacetalcarboxylat, Na-Salz
   2Gew% Natriumdichlorisocyanurat · 2 H₂0
   2Gew% Tensid
   44Gew% Natriumsulfat wasserfrei

Die genannten Rezepturen wurden nach DIN-Norm-Entwurf 44 990 in zwei verschiedenen Maschinen bei Wasserhärten um 7_{°} d auf ihre Reinigungswirkung geprüft. Als Maschine standen Produkte der Firma Miele und Bosch zur Verfügung. Es zeigte sich, daß maschinengebundene Einwirkungen kaum ausschlaggebend sind. In folgender Tabelle 1 sind die Ergebnisse der Versuche zusammengestellt, wobei auch der Einfluß der pH-Werte der Spülflotte verglichen wird.

Ein Vergleich der Reinigungsindices zeigt, daß im Durchschnitt marktübliche Reinigungserfolge erreicht werden, wobei sogar der Arbeits-pH-Wert um 0,5 bis 1 Stufe gesenkt werden kann.

### Beispiel 2 (Chlorstabilität)

Proben der Rezepturen A, B, F und G wurden ca. 4 Monate im Labor offen an der Luft gelagert. Danach wurde der Verlust an Aktivchlor im Vergleich zum Gehalt nach Herstellung der Mischung bestimmt. Die prozentuale Abnahme ist in Tabelle 2 aufgeführt.

Hier zeigt sich eine besondere Lagerstabilität der erfindungsgemäßen Geschirrspülmittelmischungen, die den handelsüblichen Produkten deutlich überlegen ist.

### Beispiel 3 (Korrosionsverhalten gegenüber Spülgut)

Als Spülgut wurden weiße Porzellanteller und Tassen, Edelstahlbestecke verschiedener Herstellung und Gläser verschiedener Zusammensetzung und Form geprüft. Zur Feststellung eines eventuellen Schadens dient eine in 5 Schadensstufen unterteilte Tabelle, die nach visueller Auswertung der Versuche nach 125, 250, 500 und 1 000 Spülgängen zur Urteilsfindung herangezogen wurde. Die Tabelle erlaubt die Festsetzung von Zwischenstufen in 0,5er Schritten. (0 = ungeschädigt, 4,0 = Totalschaden)

Zur Korrosionsprüfung wurden die Rezepturen A, B, C, D und E herangezogen. Die gefundenen durchschnittlichen Schadensbewertungen sind bei 500 Spülgängen in Tabelle 3 zusammengestellt. Als Maschine wurde eine automatisch arbeitende Haushaltsmaschine benutzt, die zwischen jeden Spülzyklus 1 Stunde die Maschinentür öffnet, damit das Spülgut vollständig abtrocknet. Die Wasserhärte lag zwischen 2° und 7_{°} d, die Spültemperatur bei 62 - 66°C, die Wassermenge pro Spülzyklus beträgt in Summe 28 I, davon ca. 6 I im Reinigungsgang bei einer Dosierung von 30 g Spülmittel und 3 ml Klarspüler im Klarspülgang.

Diese Belagsbildung verhindert die kommerzielle Verwertung der Rezeptur.

Die Befunde der Rezepturen D + E zeigen dagegen deutlich die korrosionshemmenden Eigenschaften der erfindungsgemäßen Kombination von Schichtsilikaten und Co-Buildern.

## Patentansprüche (Patentansprüche für folgende(n) Vertragsstaat(en) : AT, BE, CH, DE, FR, IT, LI, NL, SE)

1. Phosphatfreies Geschirrspülmittel enthaltend als Builder Natriumsilikat sowie als Co-Builder eine polymere und/oder copolymere Carbonsäure oder ein Salz dieser polymeren Carbonsäure und Aktivchlorträger, dadurch gekennzeichnet, daß es als Natriumsilikat-Builder kristallines, schichtförmiges Natriumsilikat der allgemeinen Formel
Na M SiₓO₂ₓ₊₁ · yH₂O,
in der M Natrium oder Wasserstoff, x eine Zahl von 1,9 bis 4 und y eine Zahl von 0 bis 20 bedeuten, enthält.

2. Geschirrspülmittel nach Anspruch 1, enthaltend
30 - 50 Gew% des kristallinen Natriumschichtsilikates
0,1 - 7,5 Gew% des Co-Builders
0 - 45 Gew% eines Füllstoffs
10 - 25 Gew% eines Alkaliträgers
1 - 2 Gew% eines Tensides und
1 - 5 Gew% des Aktivchlorträgers

3. Geschirrspülmittel nach Anspruch 1 oder 2, dadurch aekennzeichnet, daß es 0,1 - 3 Gew% Co-Builder enthält, wenn dieser in pulverförmiger Form vorliegt.

4. Geschirrspülmittel nach Anspruch 1 oder 2, dadurch aekennzeichnet, daß es 0,3 - 7,5 Gew% Co-Builder enthält, wenn dieser in flüssiger Form vorliegt.

5. Geschirrspülmittel nach einem der Ansprüche 1 bis 4, dadurch gekennzeichnet, daß es als Co-Builder Polyacetal-carboxylate, Maleinsäureanhydrid-methylenvinylether oder Maleinsäureanhydrid-acrylsäure-Copolymerisate bzw. deren Natriumsalze enthält.

6. Geschirrspülmittel nach einem der Ansprüche 1 bis 5, dadurch gekennzeichnet, daß es als Aktivchlorträger Natriumdichlorisocyanurat oder Chlorbleichlauge enthält.

7. Geschirrspülmittel nach einem der Ansprüche 2 bis 6, dadurch gekennzeichnet, daß es als Füllstoff Natriumsulfat enthält.

8. Geschirrspülmittel nach einem der Ansprüche 2 bis 6, dadurch aekennzeichnet, daß es als Alkaliträger Natriumcarbonat, Ätznatron oder wasserlösliche Alkalisilikate enthält.

9. Geschirrspülmittel nach einem der Ansprüche 2 bis 8, dadurch gekennzeichnet, daß es als Tenside chlorstabile Blockpolymerisate langkettiger aliphatischer Alkohole mit Ethylenoxid- und/oder Propylenoxidgruppen oder modifizierte Fettalkoholpolyglykolether enthält.

## Patentansprüche (Patentansprüche für folgende(n) Vertragsstaat(en) : ES)

1. Verfahren zur Herstellung von phosphatfreiem Geschirrspülmittel enthaltend als Builder Natriumsilikat sowie als Co-Builder eine polymere und/oder copolymere Carbonsäure und Aktivchlorträger, dadurch gekennzeichnet, daß man als Natriumsilikat-Builder kristallines, schichtförmiges Natriumsilikat der allgemeinen Formel
Na M Sixo2x+1 yH20,
in der M NAtrium oder Wasserstoff, x eine Zahl von 1,9 bis 4 und y eine Zahl von 0 bis 20 bedeuten, einarbeitet.

2. Verfahren nach Anspruch 1, dadurch gekennzeichnet, daß man
30 - 50 Gew% des kristallinen Natriumschichtsilikates
0,1 - 7,5 Gew% des Co-Builders
0-45 Gew% eines Füllstoffs
10 - 25 Gew% eines Alkaliträgers
1 - 2 Gew% eine Tensides und
1 - 5 Gew% des Aktivchlorträgers
miteinander vermischt.

3. Verfahren nach Anspruch 1 oder 2, dadurch gekennzeichnet, daß man 0,1 bis 3 Gew% eine pulverförmigen Co-Builders einmischt.

4. Verfahren nach Anspruch 1 -oder 2, dadurch gekennzeichnet, daß man 0,3 bis 7,5 Gew% eine flüssigen Co-Builders einmischt.

5. Verfahren nach Anspruch 1 bis 4, dadurch gekennzeichnet, daß man als Co-Builder Polyacetalcarboxylate, Maleinsäureanhydrid-methylenvinylether oder Maleinsäureanhydrid-acrylsäure-Copolymerisate bzw. deren Natriumsalze einmischt.

6. Verfahren nach einem der Ansprüche 1 bis 5, dadurch aekennzeichnet; daß man als Aktivchlorträger Natriumdichlorisocyanurat oder Chlorbleichlauge einmischt.

7. Verfahren nach einem der Ansprüche 2 bis 6, dadurch aekennzeichnet; daß man als Füllstoff Natriumsulfat einmischt.

8. Verfahren nach einem der Ansprüche 2 bis 6, dadurch gekennzeichnet, daß man als Alkaliträger Natriumcarbonat, Ätznatron oder wasserlösliche Alkalisilikate einmischt.

9. Verfahren nach einem der Ansprüche 2 bis 8, dadurch aekennzeichnet, daß man als Tenside chlorstabile Blockpolymerisate langkettiger aliphatischer Alkohole mit Ethylenoxid- und/oder Propylenoxidgruppen oder modifizierte Fettalkoholpolyglykolether einmischt.

## Claims (Claims for the following Contracting State(s) : s: AT, BE, CH, DE, FR, IT, LI, NL, SE)

1. A phosphate-free dishwashing agent containing, as a builder, sodium silicate and also, as a co-builder, a polymeric and/or copolymeric carboxylic acid or a salt of this polymeric carboxylic acid and an active chlorine carrier, which contains, as a sodium silicate builder, crystalline, sheet-like sodium silicate of the formula Na M SiₓO₂ₓ₊₁ · yH₂0 in which M denotes sodium or hydrogen, x denotes a number from 1.9 to 4 and y denotes a number from 0 to 20.

2. A dishwashing agent as claimed in claim 1, containing
30-50% by weight of the crystalline sodium sheet silicate,
0.1-7.5% by weight of the co-builder,
0-45% by weight of a filler,
10-25% by weight of an alkali carrier,
1-2% by weight of a surfactant and
1-5% by weight of the active chlorine carrier.

3. A dishwashing agent as claimed in claim 1 or 2, which contains 0.1-3% by weight of co-builder, provided that the latter is in a pulverulent form.

4. A dishwashing agent as claimed in claim 1 or 2, which contains 0.3-7.5% by weight of co-builder, provided that the latter is in a liquid form.

5. A dishwashing agent as claimed in any of claims 1 to 4, which contains, as a co-builder, polyacetate- carboxylates, maleic anhydride/methylene vinyl ethers or maleic anhydride/acrylic acid copolymers or sodium salts thereof.

6. A dishwashing agent as claimed in any of claims 1 to 5, which contains sodium dichloroisocyanurate or chlorine bleach liquor as the active chlorine carrier.

7. A dishwashing agent as claimed in any of claims 2 to 6, which contains sodium sulfate as the filler.

8. A dishwashing agent as claimed in any of claims 2 to 6, which contains sodium carbonate, caustic soda or water-soluble alkali metal silicates as the alkali carrier.

9. A dishwashing agent as claimed in any of claims 2 to 8, which contains as surfactants, block polymers, stable to chlorine, of long-chain aliphatic alcohols with ethylene oxide groups and/or propylene oxide groups or modified fatty alcohol polyglycol ethers.

## Revendications (Revendications pour l'(les) Etat(s) contractant(s) suivant(s) : AT, BE, CH, DE, FR, IT, LI, NL, SE)

1. Produit à laver la vaisselle sans phosphates, contenant comme adjuvant de détergence un silicate de sodium et comme co-adjuvant un acide carboxylique polymère et/ou un acide carboxylique copolymère ou un sel de cet acide carboxylique polymère et des porteurs de chlore actif, caractérisé en ce qu'il contient comme adjuvant du type silicate de sodium un silicate de sodium cristallisé lamellaire de formule générale
Na M SiₓO₂ₓ₊₁ · yH₂O
dans laquelle M représente le sodium ou l'hydrogène, x est un nombre de 1,9 à 4 et y un nombre de 0 à 20.

2. Produit à laver la vaisselle selon la revendication 1, contenant:
30-50% en poids du silicate de sodium lamellaire cristallisé
0,1-7,5% en poids du co-adjuvant
0-45% en poids d'une charge
10-25% en poids d'un porteur d'alcali
1-2% en poids d'un tensioactif et
1-5% en poids d'un porteur de chlore actif.

3. Produit à laver la vaisselle selon la revendication 1 ou 2, caractérisé en ce qu'il contient 0,1-3% en poids de co-adjuvant si celui-ci est sous forme de poudre.

4. Produit à laver la vaisselle selon la revendication 1 ou 2, caractérisé en ce qu'il contient 0,3-7,5% en poids de co-adjuvant si celui-ci est sous forme liquide.

5. Produit à laver la vaisselle selon l'une des revendications 1 à 4, caractérisé en ce qu'il contient comme co-adjuvants des polyacétatecarboxylates, des copolymères anhydride maléique-acide acrylique ou des copolymères anhydride maléique-méthylène-vinyféther ou leurs sels de sodium.

6. Produit à laver la vaisselle selon l'une des revendications 1 à 5, caractérisé en ce qu'il contient comme porteur de chlore actif du dichloroisocyanurate de sodium ou la lessive de chlorure décolorant.

7. Produit à laver la vaisselle selon l'une des revendications 2 à 6, caractérisé en ce qu'il contient comme charge du sulfate de sodium.

8. Produit à laver la vaisselle selon l'une des revendications 2 à 6, caractérisé en ce qu'il contient comme porteur d'alcali du carbonate de sodium, de la soude caustique ou des silicates alcalins solubles dans l'eau.

9. Produit à laver la vaisselle selon l'une des revendications 2 à 8, caractérisé en ce qu'il contient comme tensioactif des polymères séquencés d'alcools aliphatiques à longue chaîne à groupes oxyde de propylène, résistants au chlore ou des éthers d'alcools gras de polyglycols modifiés.

## Revendications (Revendications pour l'(les) Etat(s) contractant(s) suivant(s) : ES)

1. Process for producing phosphate-free dishwashing agent containing, as a builder, sodium silicate and also, as co-builder, a polymeric and/or copolymeric carboxylic acid and an active chlorine carrier, characterized in that, as a sodium silicate builder, crystalline, sheet-like sodium silicate of the general formula
Na M SiₓO₂ₓ₊₁ · yH₂0
in which M denotes sodium or hydrogen, x denotes a number from 1.9 to 4 and y denotes a number from 0 to 20, is worked into.

2. Process as claimed in claim 1, characterized in that
30-50% by weight of crystalline sodium sheet silicate,
0.1-7.5% by weight of the co-builder,
0-45% by weight of a filler,
10-25% by weight of an alkali carrier,
1-2% by weight of a surfactant and
1-5% by weight of the active chlorine carrier are mixed together.

3. Process as claimed in claim 1 or 2, characterized in that 0.1 to 3% by weight of a co-builder in a pulverulent form is mixed into.

4. Process as claimed in claim 1 or 2, characterized in that 0.3 to 7.5% by weight of a liquid co-builder is mixed into.

5. Process as claimed in any of claims 1 to 4, characterized in that, as a co-builder, polyacetal-carboxylates, maleic anhydride/methylene vinyl ethers or maleic anhydride/acrylic acid copolymers or sodium salts thereof are mixed into.

6. Process as claimed in any of claims 1 to 5, characterized in that, as the active chlorine carrier, sodium dichloroisocyanurate or chlorine bleach liquor are mixed into.

7. Process as claimed in any of claims 2 to 6, characterized in that, as filler, sodium sulfate is mixed in- to.

8. Process as claimed in any of claims 2 to 6, characterized in that, as the alkali carrier, sodium carbonate, caustic soda or water-soluble alkali metal silicates are mixed into.

9. Process as claimed in any of claims 2 to 8, characterized in that, as surfactants, block polymers, stable to chlorine, of long-chain aliphatic alcohols with ethylene oxide groups and/or propylene oxide groups or modified fatty alcohol polyglycol ethers are mixed into.

## Revendications (Revendications pour l'(les) Etat(s) contractant(s) suivant(s) : ES)

1. Procédé pour la production de produits à laver la vaisselle sans phosphates, contenant comme adjuvant de détergence un silicate de sodium et comme co-adjuvant un acide carboxylique polymère et/ou copolymère et des porteurs de chlore actif, caractérisé en ce qu'on incorpore comme adjuvant du type silicate de sodium un silicate de sodium cristallisé lamellaire de la formule générale
Na M Six02x+i _{' Y}H₂0
dans laquelle M représente le sodium ou l'hydrogène, x est un nombre de 1,9 à 4 et y un nombre de 0 à 20.

2. Procédé selon la revendication 1, caractérisé en ce qu'on mélange ensemble
30-50% en poids du silicate de sodium lamellaire cristallisé
0,1-7,5% en poids du co-adjuvant
0-45% en poids d'une charge
10-25% en poids d'un porteur d'alcali
1-2% en poids d'un tensioactif et
1-5% en poids d'un porteur de chlore actif.

3. Procédé selon la revendication 1 ou 2, caractérisé en ce qu'on incorpore 0,1 à 3% en poids de co-adjuvants sous forme de poudre.

4. Procédé selon la revendication 1 ou 2, caractérisé en ce qu'on incorpore 0,3 à 7,5% en poids de co-adjuvant sous forme liquide.

5. Procédé selon l'une des revendications 1 à 4, caractérisé en ce qu'on incorpore comme co-adjuvants des polyacétal-carboxylates, des copolymères anhydride maléique-acide acrylique ou des copolymères anhydride maléique-méthylène-vinyléther ou leurs sels de sodium.

6. Procédé selon l'une des revendications 1 à 5, caractérisé en ce qu'on incorpore comme porteur de chlore actif du dichloroisocyanurate de sodium ou la lessive de chlorure décolorant.

7. Procédé selon l'une des revendications 2 à 6, caractérisé en ce qu'on incorpore comme charge du sulfate de sodium.

8. Procédé selon l'une des revendications 1 à 6, caractérisé en ce qu'on incorpore comme porteur d'alcali du carbonate de sodium, de la soude caustique ou des silicates alcalins solubles dans l'eau.

9. Procédé selon l'une des revendications 2 à 8, caractérisé en ce qu'on incorpore comme tensioactifs des polymères séquencés d'alcools aliphatiques à longue chaîne à groupes oxyde d'éthylène ou oxyde de propylène, résistants au chlore ou des éthers d'alcools gras de polyglycols modifiés.
